# EUROPÄISCHE PATENTSCHRIFT

(11) **EP 0 079 090 B1**
(45) Veröffentlichungstag und Bekanntmachung des Hinweises auf die Patenterteilung: **10.09.1986**
(21) Anmeldenummer: 82201224.1
(22) Anmeldetag: 30.09.1982
(51) Int. Cl.: F28D 1/04, F28F 1/32

(54) **Wärmeaustauscher mit reihenweise angeordnetem Rohrbündel**
Series arranged pipe bundle heat exchanger
Echangeur de chaleur dont le faisceau de tubes est disposé enséries

(30) Priorität: 10.11.1981 CH 7220/81
(43) Veröffentlichungstag der Anmeldung: 18.05.1983
(73) Patentinhaber: ASEA BROWN BOVERI AG, 5400 Baden (CH)
(72) Erfinder: Chappuis, Pierre, Dipl.-Ing., CH-8116 Würenlos (CH)

## Beschreibung

Die Erfindung betrifft einen Wärmeaustauscher mit reihenweise angeordnetem Rohrbündel gemäss ersten Teil des Anspruchs 1.

Derartige Wärmeaustauscher - sofern sie als Kühler für die Ladeluft von aufgeladenen Verbrennungsmotoren verwendet werden - arbeiten üblicherweise mit Wasser als Kühlmittel. Mittel, um die sich an den Rippen aufbauende Strömungsgrenzschicht zu vermindern und damit den Wärmeübergang zu verbessern, sind als Aussparungen aller Formen in den Rippen vor, hinter und seitlich der zu umströmenden Kühlrohre . bekanntgeworden. Es hat sich indes gezeigt, dass die mehr oder weniger wahllose Anordnung von Aussparungen hinsichtlich Wärmeübergang und Strömungsverluste nicht besser sind als flache, ununterbrochene Rippen. Ein Wärmeaustauscher der eingangs genannten Art ist bekannt aus der AU-B-487 906. Das zu kühlende Mittel - bei den genannten Verbrennungsmotoren handelt es sich um Luft - ist indessen oel- und schmutzhaltig. Liegen die Aussparungen in den Rippen in Form von engen ausgebeulten Schlitzen vor, so setzen sich die Schmutzpartikel in den Schlitzrändern fest. Mit zunehmender Betriebsdauer wächst der Schlitz zu, was ihn wirkungslos macht.

Der Erfindung liegt die Aufgabe zugrunde, einen Wärmeaustauscher zu schaffen, bei dem auf einfache und kostengünstige Art Mittel zur Verbesserung des Wärmeübergangs vorgesehen sind, deren Druckverluste minimal sind, die weitgehend schmutzunempfindlich sind und die eine gleichmässige Durchströmung der Rippen gestatten.

Bei einem Wärmeaustauscher der vorgenannten Art wird diese Aufgabe erfindungsgemäss mit den kennzeichnenden Merkmalen des Anspruchs 1 gelöst.

Im Innern der Plattenrippen wird dabei durch die spezielle Anordnung und Formgebung der Schlitze eine bessere Wärmeübertragung sowohl an den Rippen als auch an den Rohren erzielt. Auch bei Reinigungsarbeiten bewirken die Schlitze aufgrund ihrer Durchlässigkeit für Lösungsmittel eine wesentliche Vereinfachung.

Es ist zweckmässig, wenn Strömungsbegrenzer gemäss Anspruch 2 an den seitlichen Rändern der Plattenrippen angeordnet sind.

Am Rippenrand werden die bisher üblichen Bypassströme verhindert, wodurch sich für die am Rippenrand angeordneten Kühlrohre die gleichen Anströmungsbedingungen ergeben wie für die Rohre im Bündelinnern.

Anhand der Zeichnung wird im folgenden ein Ausführungsbeispiel der Erfindung erläutert.

Es zeigen :
Figur 1 eine Draufsicht eines Wärmeaustauschers in montiertem Zustand
Figur 2 eine teilweise Vorderansicht einer Plattenrippe in einem Querschnitt durch den Wärmeaustauscher nach Linie D-D in Fig. 1
Figur 3 einen Querschnitt durch mehrere Plattenrippen nach Linie A-A in Fig. 2 in vergrössertem Massstab.

In Fig. 1 ist ein Wärmeaustauscher in seiner einfachsten Form schematisch dargestellt, wie er beispielsweise als Ladeluftkühler für aufgeladene Verbrennungsmotoren Anwendung findet. Das Kühlmittel, im vorliegenden Fall Wasser, wird der Wasserkammer 1 zugeführt, durchströmt dann unter Wärmeaufnahme die in einem Bündel gefassten Rohre 2 und verlässt den Kühler über die Wasserkammer 1'. Das zu kühlende Mittel, im vorliegenden Fall heisse, verdichtete Luft umströmt das Rohrbündel im Kreuzstrom (senkrecht zur Zeichenebene) und wird beim Durchgang durch den Kühler durch Strömungskanäle geleitet, die durch eng beieinander angeordnete Plattenrippen 3 gebildet werden. Letztere sind der besseren Uebersichtlichkeit wegen nur teilweise dargestellt und werden im folgenden nur noch mit Rippe bezeichnet.

Die aus weitgehend korrosionsbeständigem Werkstoff gefertigten Rohre 2 sind in den Rohrböden 4, 4' vorzugsweise eingewalzt. Die die Wasserkammern 1, 1' begrenzenden Wasserdeckel 5, 5' sind der leichten Zugänglichkeit und Zerlegbarkeit des Kühlers wegen auf die Rohrböden 4, 4' aufgeschraubt.

Bei der Montage wird die fertig montierte Einheit in einen Rahmen eingeschoben, von dem nur die beiden Seitenwände 6, 6' dargestellt sind. Um die dünnen Rippen 3 vor Beschädigungen bei Montage und Demontage zu schützen, sind in den Rippenpaketen Gleitbleche 7 angeordnet, die sich über die ganze Höhe der Rippen erstrecken und die die Führung der Einheit an den Seitenwänden 6, 6' übernehmen.

Aus Fig. 2 ist die reihenweise Rohranordnung im Rohrbündel erkennbar. Die Rohre der aufeinanderfolgenden Reihen sind jeweils um einen halben Rohrabstand versetzt. Bei einer derartigen Anordnung sind die Strömungstoträume stromabwärts der Rohre kleiner und somit die Wärmeübergänge grösser als bei Bündelreihen mit fluchtender Rohranordnung.

Dargestellt ist ein Teil einer Rippe 3 mit dem zugehörigen strömungsbegrenzenden Seitenteil 6 des Kühlers. Die Rippe, die vorzugsweise aus Kupfer besteht, ist jeweils von allen Rohren des Bündels durchdrungen, wobei Rippe und Rohr zum erforderlichen Wärmeübergang in metallischem Kontakt sind.

Fig. 3 zeigt, wie die einzelnen Rippen 3 auf Abstand untereinander gehalten sind. Dies geschieht mittels Bördeln 8, die an den für die Rohre vorgesehenen Löchern in der Rippe durch Verformung hergestellt sind. Die Bördel 8 sind gleichzeitig für den engen Kontakt zwischen Rippe 3 und Rohr 2 besorgt. Letzteres wird dadurch erreicht, dass die in die genannten Löcher eingeführten Rohre mechanisch aufgeweitet werden, wobei es zu einer leichten Stauchung der Rippe kommt, oder dass die Rippen an die Rohre angelötet werden.

Es werden nun strömungsführende Elemente am seitlichen Rippenrand 9 sowie innerhalb der Rippen vorgesehen.

Aus Fig. 2 ist ersichtlich, dass ohne die getroffene Massnahme ein beträchtlicher Teil der Luft entlang der Seitenwand 6 strömen würde, ohne jemals in die Nähe der wasserführenden Rohre 2" (Beispiel: 3. Rohrreihe) zu gelangen. Dieser Luftanteil würde durch den alleinigen Wärmeübergang an den äusseren Rippenpartien ungenügend gekühlt werden. Abhilfe sorgen hier halbzylindrische Strömungsbegrenzer, die an den seitlichen Rändern 9 der Rippen 3 so angeordnet sind, dass ihr nichtzylindrischer Teil an die Seitenwand 6 des Kühlers angrenzt. Die benötigten Wandungen sind im Zuge der Rippenfertigung einfach herstellbar. An den Reihen, an denen wegen der Rohrversetzung der Abstand des nächsten Rohres 2" (Beispiel : 3. Reihe) zur Seitenwand 6 am grössten ist, wird am Rippenrand 9 eine halbkreisförmige Ausnehmung 10 angebracht, die der Einfachheit halber den gleichen Durchmesser hat wie die für die Rohre bestimmten Rippenlöcher. Vorzugsweise auf der gleichen Rippenseite, an der die bereits erwähnten Bördel 8 angeordnet sind, wird am halbkreisförmigen Umfang dieser Ausnehmung 10 ein Kragen 11 angebracht, der auch die gleiche Tiefe und die gleiche Form wie die Bördel 8 aufweist. Damit ist er mit der benachbarten Rippe auf Anschlag und bildet einen in Strömungsrichtung der Luft zunächst rippeneinwärts und dann rippenauswärts leitenden Strömungsbegrenzer. Mit dieser Massnahme werden die seitlich aussenliegenden Rohre 2' (Beispiel : 2. Reihe) strömungsmässig ähnlich beaufschlagt wie das übrige Rohrbündel.

Eine Verbesserung des Wärmeübergangs im Bündelinnern wird erzielt durch die erfindungsgemässe Anordnung von Schlitzen 12. Diese werden jedoch nicht, wie bekannt zwischen zwei Rohren der gleichen Reihe ausgestanzt, sondern gemäss Fig. 2 in Strömungsrichtung der Luft unterhalb von zwei bereits umströmten Rohren 2' (Beispiel: 2. Reihe) und oberhalb des als nächstes zu umströmenden Rohres 2" (Beispiel : 3. Reihe). Dabei wird die genaue Positionierung und die Schlitzbreite so gewählt, dass nur der Luftanteil erfasst wird, in dem gesunde Strömungsverhältnisse vorherrschen, nicht jedoch die punktiert angedeuteten Zonen 13 im abströmseitigen Totraum der seitlich über dem Schlitz 12 liegenden Rohre 2' (Beispiel : 2. Reihe). Im vorliegenden Fall ist der Schlitz breiter ausgebildet als der Rohrdurchmesser; es versteht sich indes, dass diese Breite eine Funktion des Rohrdurchmessers, des Rohrabstandes in der gleichen Reihe, des Reihenabstandes sowie generell der vorliegenden Strömungsverhältnisse wie beispielsweise Luftgeschwindigkeit, Turbulenzgrad und dgl. ist.

Die Funktion des Schlitzes 12 ist folgende : Wie bekannt, bildet sich bei grosser Rippenhöhe und geringem Rippenabstand eine starke Grenzschicht aus, die sich ungünstig auf den Wärmeübergang auswirkt. Insbesondere davon betroffen ist der Rippenfuss, d. h., die Verbindung der Rippenflanken mit dem das Rohr umgebende Bördel. Ein wirksames Mittel, um diese Grenzschicht zu stören und das für die Grenzschicht massgebende Verhältnis Rippenhöhe zu Rippenabstand zu reduzieren, ist bereits das Anbringen der Schlitze in den die Kanalwandungen bildenden Rippen zwischen zwei in Strömungsrichtung jeweils übereinander liegenden Rohren mit gemeinsamer Vertikalachse.

Beim Kühlerbetrieb setzen sich indes die unvermeidbaren Schmutzpartikel an den Schlitzrändern ab, was zu einem kontinuierlichen Zuwachsen der Schlitze und folglich zu einer ebenso kontinuierlichen Reduzierung ihrer Wirksamkeit führt. Hier schafft das Abbiegen der Schlitzränder, wie es aus Figur 3 ersichtlich ist, Abhilfe. Dabei werden der untere und der obere Schlitzrand im Gegensinn so abgebogen, dass die Kanten in jeweils benachbarte Strömungskanäle hineinragen. Diese Verformungen werden Strömungskonform vorgenommen, damit keine überflüssigen Strömungsabrisse auftreten. Die Wirkung dieser Massnahme ist nun darin zu sehen, dass die von oben nach unten strömende Luft umgelenkt und aus ihrem Kanal teilweise in den Nachbarkanal abgelenkt wird. Jeder Kanal wird nun jeweils von zwei aufeinandertreffenden Teilströmen beaufschlagt. Im durch den Schlitz 12 nunmehr neu geformten unteren Kanalteil oberhalb des Rohres 2 muss sich eine neue Grenzschicht aufbauen. Da hierfür wenig Rippenhöhe zur Verfügung steht, bildet sich bis zum Rippenfuss nur eine schwache Grenzschicht aus, wodurch sich dort der Wärmeübergang erheblich verbessert. Zusätzlich hat die Massnahme den Vorteil, dass der Schlitz selbst bei starken Ablagerungen am oberen und am unteren Rand nicht zuwächst; lediglich die oberen und unteren Ränder wachsen aufeinander zu, ohne dabei den wirksamen Kanalquerschnitt wesentlich zu verringern.

Eine besonders günstige Nebenwirkung dieser Verformungen ist aus Fig. 2 erkennbar. Die Darstellung erfolgt der besseren Uebersichtlichkeit wegen nur bei den unteren zwei Rohrreihen. Da das Abbiegen nicht unmittelbar am Schlitzrand erfolgt, sondern material- und strömungsbedingt allmählich verläuft, beginnt das Auslenken der betroffenen Rippenabschnitte zuströmseitig bereits in einer Zone 14, die sich zwischen den über dem Schlitz 12 liegenden Rohren (Beispiel : zweitunterste Reihe) befindet. Der dermassen über die Rippenebene erhabene Abschnitt hat an seinen seitlichen Rändern 15 eine kanalisierende Funktion für den Luftanteil, der unmittelbar an der Rippenwand strömt. Wie durch die Pfeile 16 angedeutet, wird dieser Luftanteil in die Strömungszone des eben umströmten Rohres (Beispiel: zweitunterste Rohrreihe) abgedrängt und bewirkt ein weitgehenderes Anliegen der Strömung an der Abströmseite dieses Rohres.

Selbstverständlich ist die Erfindung nicht auf das Dargestellte und Beschriebene beschränkt. Ebenso könnte der Wärmestrom in umgekehrter Richtung fliessen, d. h., der Wärmeaustauscher kann als Vorwärmer für das zwischen den Rippen strömende Mittel dienen.

## Patentansprüche

1. Wärmeaustauscher mit reihenweise angeordnetem Rohrbündel, dessen Rohre (2', 2") in aufeinanderfolgenden Reihen jeweils versetzt sind und eine Mehrzahl von Plattenrippen (3) durchdringen und dabei mit den Platten in metallischer Verbindung sind, und die von einem Kühlmittel durchströmt sind und von einem zu kühlenden Mittel im Kreuzstrom umströmt sind, wobei das zu kühlende Mittel zwischen den Plattenrippen strömt und wobei quer zur Strömungsrichtung des zu kühlenden Mittels gerichtete Schlitze (12) vorhanden sind, dadurch gekennzeichnet, dass diese Schlitze (12) in den Plattenrippen (3) jeweils stromabwärts zwischen zwei bereits umströmten Rohren (2') und stromaufwärts des versetzt angeordneten und zu umströmenden Rohres (2") angeordnet sind und wobei die Ränder der Schlitze (12) über deren ganze Breite so abgebogen sind, dass der von zwei benachbarten Plattenrippen (3) gebildete Strömungskanal oberhalb des zu umströmenden Rohres unterbrochen ist und dass das zu kühlende Mittel umgelenkt und teilweise in den benachbarten Strömungskanal abgelenkt wird.

2. Wärmeaustauscher nach Anspruch 1, dadurch gekennzeichnet, dass halbzylindrische Strömungsbegrenzer (11) an den seitlichen Rändern (9) der Plattenrippen (3) so angeordnet sind, dass ihr nichtzylindrischer Teil an die Seitenwände (6, 6') des Wärmetauschers angrenzt, und die mit jeweils einer benachbarten Plattenrippe (3) am Anschlag sind.

3. Wärmeaustauscher nach Anspruch 1, dadurch gekennzeichnet, dass die Breite des Schlitzes (12) mindestens gleich gross ist wie der Durchmesser der Rohre (2).

4. Wärmeaustauscher nach Anspruch 2, dadurch gekennzeichnet, dass die halbzylindrischen Strömungsbegrenzer (11) den gleichen Durchmesser aufweisen wie die Löcher der Plattenrippen (3), die von den Rohren (2) durchdrungen sind.

5. Wärmeaustauscher nach Anspruch 2, dadurch gekennzeichnet, dass die Strömungsbegrenzer (11) halbringförmige Kragen sind, die an jeder Plattenrippe (3) nur auf einer Plattenseite angebracht sind.

## Claims

1. Heat exchanger with tube bundles which are arranged in rows and the tubes (2', 2") of wich are offset relative to one another in successive rows and pass through a multiplicity of plate fins (3) and at the same time are connected metallically to the plates, and through which a cooling medium flows and round which a medium to be cooled flows in a cross-current, the medium to be cooled flowing between the plate fins, and there being slits (12) directed transversely relative to the direction of flow of the medium to be cooled, characterized in that these slits (12) in the plate fins (3) are respectively arranged downstream between two tubes (2'), round which the medium to be cooled has already flowed, and upstream of the offset tube (2"), round which the medium to be cooled is to flow, and the edges of the slits (12) are bent over their entire width, that the flow channel formed by two adjacent plate fins (3) is interrupted above the tube, round which the medium to be cooled is to flow, and so that the medium to be cooled is guided round and partially deflected into the adjacent flow channel.

2. Heat exchanger according to Claim 1, characterized in that semi-cylindrical flow limiters (11) are arranged at the lateral edges (9) of the plate fins (3), in such a way that their non- cylindrical part is adjacent to the side walls (6, 6') of the heat exchanger, which are each up against an adjoining plate fin (3).

3. Heat exchanger according to Claim 1, characterized in that the width of the slit (12) is at least equal to the diameter of the tubes (2).

4. Heat exchanger according to Claim 2, characterized in that the semi-cylindrical flow limiters (11) have the same diameter as the holes in the plate fins (3), through which the tubes (2) pass.

5. Heat exchanger according to Claim 2, characterized in that the flow limiters (11) are semi-annular collars which are attached to each plate fin (3) on one side of the plate only.

## Revendications

1. Echangeur de chaleur à faisceau de tubes disposés par séries, dont les tubes (2', 2") dans des séries successives sont décalés, traversent plusieurs ailettes en tôle (3) et sont reliés par voie métallique à ces tôles, ces tubes étant traversés par un fluide de refroidissement et étant balayés par un fluide à refroidir formant un courant croisé, le fluide à refroidir s'écoulant entre les ailettes en tôle et des fentes (12) orientées perpendiculairement à la direction d'écoulement du fluide à refroidir étant présentes, caractérisé en ce que ces fentes (12) sont prévues dans les ailettes en tôle (3), respectivement en aval entre deux tubes (2') déjà balayés et en amont des tubes (2") décalés à balayer, les bords des fentes (12) étant infléchis sur toute leur largeur d'une manière telle que le canal d'écoulement formé par deux ailettes en tôle (3) voisines soit interrompu au-dessus du tube à balayer et que le fluide à refroidir soit dévié et partiellement détourné dans le canal d'écoulement voisin.

2. Echangeur de chaleur suivant la revendication 1, caractérisé en ce que des limiteurs d'écoulement semi-cylindriques (11) sont disposés sur les bords latéraux (9) des ailettes en tôle (3) d'une manière telle que leur partie non cylindrique soit adjacente aux parois latérales (6, 6') de l'échangeur de chaleur, ces limiteurs d'écoulement étant en butée chaque fois avec une ailette en tôle (3) voisine.

3. Echangeur de chaleur suivant la revendication 1, caractérisé en ce que la largeur de la fente (12) est au moins égale au diamètre des tubes (2).

4. Echangeur de chaleur suivant la revendication 2, caractérisé en ce que les limiteurs d'écoulement semi-cylindriques (11) ont le même diamètre que les ouvertures des ailettes en tôle (3) qui sont traversées par les tubes (2).

5. Echangeur de chaleur suivant la revendication 2, caractérisé en ce que les limiteurs d'écoulement (11) ont la forme de collets semi-annulaires qui sont prévus sur chaque ailette en tôle (3) d'un côté seulement de celle-ci.
